# EUROPÄISCHE PATENTSCHRIFT

(11) **EP 3 019 287 B1**
(45) Veröffentlichungstag und Bekanntmachung des Hinweises auf die Patenterteilung: **17.05.2017**
(21) Anmeldenummer: 13737525.9
(22) Anmeldetag: 08.07.2013
(51) Int. Cl.: B21C 37/08

(54) **VERFAHREN ZUR HERSTELLUNG VON RINGFÖRMIGEN TEILEN UND EINE ANWENDUNG DES VERFAHRENS**
METHOD FOR PRODUCING ANNULAR PARTS, AND USE OF SAID METHOD
PROCÉDÉ DE FABRICATION DE PIÈCES ANNULAIRES ET UTILISATION DUDIT PROCÉDÉ

(43) Veröffentlichungstag der Anmeldung: 18.05.2016
(73) Patentinhaber: Andritz Soutec AG, 8413 Neftenbach (CH)
(72) Erfinder: STÄUBLI, Daniel, CH-5430 Wettingen (CH); CLERC, Jean-Frédéric, CH-8180 Bülach (CH); FRITSCHI, Thomas, CH-8472 Seuzach (CH)
(74) Vertreter: Schalch, Rainer
(86) Internationale Anmeldenummer: PCT/CH2013/000120
(87) Internationale Veröffentlichungsnummer: WO 2015/003276

(56) Entgegenhaltungen:
- US-A- 3 578 935
- US-A- 3 662 940
- US-A- 3 675 460

## Beschreibung

Die vorliegende Erfindung betrifft ein Verfahren zur Herstellung von ringförmigen oder rohrförmigen Teilen nach dem Oberbegriff von Anspruch 1, insbesondere ein Verfahren zum Schneiden, Runden und Schweissen von dünnem Stahlband ab einem Coil sowie eine Anwendung des Verfahrens.

Allgemein bekannt ist, dass bei Verfahren zur Herstellung von rohrförmigen, zylinderförmigen oder ringförmigen Gegenständen aus ebenen oder aus aufgewickelten Ausgangsmaterialien mehrere aufwändige Arbeitsschritte notwendig sind, um erstens das Zuschneiden auf die gewünschten Ausgangsdimensionen durchzuführen, zweitens um die gewünschte Biegung als Summe von mehreren Teilbiegeprozessen zu erreichen und drittens um das gerundete Teil mittels einer geschweissten Längsnaht zu versehen, wodurch dann das fertige rohrförmige Produkt entsteht. Ein wesentlicher Nachteil der bekannten Biegeverfahren liegt darin, dass die geforderte Formgenauigkeit auch bei der Aufteilung des ganzen Biegeprozesses auf mehrere einzelne Biegeschritte oft nicht oder nur mit beträchtlichem mechanischem und elektronischem Aufwand erreicht werden kann. Die bekannten Rundbiegeverfahren sind für einen vollautomatischen Einsatz in Fertigungsstrassen nur bedingt geeignet, weil insbesondere bei einem Produktwechsel infolge Werkzeugwechsel die auf Grund der aufwändigen Formprozesse bereits relativ langen Maschinenzeiten weiter erhöht werden und damit die Wirtschaftlichkeit weiter reduziert wird.

Bekannte Verfahren zum Formen von Blechen sind das klassische Zweiwalzen- oder das Dreiwalzen-Biegeverfahren - auch Runden genannt. Nachteilig bei diesen Verfahren ist, dass unterschiedliche Rohrdurchmesser ein Auswechseln von Teilen der Vorrichtung - insbesondere der Spannwerkzeuge - erfordert, womit auch die Wirtschaftlichkeit der Anlage abnimmt. Eine Erfindung, welche für unterschiedliche Rohrdurchmesser das Auswechseln von Teilen der Vorrichtung vermeidet, ist in der Patentschrift EP 0 701 878 B1 beschrieben. Bei dieser Ausgestaltung werden flache oder rohrförmig vorgeformte Blechzuschnitte über eine zusätzliche Bestückungsanlage der Schweissanlage zugeführt. Das Zuschneiden und Vorformen erfolgt also ausserhalb der beschriebenen Anlage, was insgesamt einen grösseren Investitionsaufwand zur Folge hat und sich somit nachteilig auf die Investitionskosten der ganzen Anlage auswirkt.

In der Patentschrift DE 10 2008 027 807 B4 ist ein Verfahren zum Herstellen von Stahlrohren beschrieben, bei dem ein Blech oder Coil in einem Biegevorgang zu einem Rohrkörper eingeformt, in einem nachfolgenden Schweissvorgang mit einer Längsnaht versehen und anschliessend einer Entspannungsbehandlung unterzogen wird. Dieses Verfahren beinhaltet aufwändige Formwerkzeuge mit einer Regelungsvorrichtung sowie eine zusätzliche Entspannungsbehandlung zur Reduktion der durch das Einformen des Blechmaterials mechanisch erzeugten Spannungen. Ein solches aufwändiges Verfahren ist für dickwandige Rohre sinnvoll, für dünnwandige Rohre gemäss vorliegender Erfindung aber weniger geeignet.

US 3 578 935 A zeigt eine Vorrichtung, in welcher zur Herstellung eines zylindrischen Werkstücks das Schneiden in der Schneidmaschine, das Runden in der Rundmaschine und das Schweissen in derselben Maschine erfolgt.
Es ist offensichtlich, dass diese vorgängig erwähnten Verfahren mit einem nicht unerheblichen Aufwand verbunden sind. Es liegt der vorliegenden Erfindung daher die Aufgabe zu Grunde, ein Verfahren anzugeben, das die vorstehend genannten Nachteile nicht aufweist.
Diese Aufgabe wird durch die in Anspruch 1 angegebenen Merkmale gelöst. Vorteilhafte Ausführungsvarianten sind in den abhängigen Ansprüchen angegeben.
Die hier vorgestellte Erfindung beschreibt ein Verfahren das es erlaubt, in einem kontinuierlichen Verarbeitungsprozess dünnwandiges, blechförmiges Ausgangsmaterial mittels demselben Equipment - einer Kombimaschine - in einem ersten Subprozess auf die gewünschten Dimensionen zu schneiden, anschliessend in einem zweiten Subprozess zu runden und zuletzt in einem dritten Subprozess mit einer geschweissten Längsnaht zu versehen. Dadurch entstehen geringere Investitionskosten für Maschinen und es entstehen auch geringere variable Kosten im Betrieb einer solchen erfinderischen Anlage, da in der Produktion bei sich ändernden Produktionslosen keine Werkzeuge gewechselt werden müssen. Insgesamt ergibt sich mit diesem innovativen Verfahren ein günstiges Kosten - Nutzen Verhältnis für solche Endprodukte, die von den Toleranzen her nicht sehr hohe Anforderungen verlangen, beispielsweise für Trommeln von Waschmaschinen oder von Geschirrspülmaschinen.

Die vorliegende Erfindung wird im Folgenden anhand von Ausführungsbeispielen unter Bezugnahme auf Zeichnungen weiter erläutert. Dabei zeigen:
- Fig. 1: eine schematische Darstellung zur Herstellung von ringförmigen Teilen gemäss Stand der Technik,
- Fig. 2: eine schematische Darstellung zur erfindungsgemässen Herstellung von ringförmigen Teilen,
- Fig. 3: ein erster Querschnitt einer erfindungsgemässen Kombimaschine zur Herstellung von ringförmigen Teilen,
- Fig. 4: ein zweiter Querschnitt einer erfindungsgemässen Kombimaschine zur Herstellung von ringförmigen Teilen,
- Fig. 5: ein Längsschnitt einer erfindungsgemässen Kombimaschine zur Herstellung von ringförmigen Teilen,
- Fig. 6: eine schematische Darstellung eines Coils mit dem Coil-Anfangsstück und dem Coil-Endstück sowie
- Fig. 7: ein ringförmiges Werkstück hergestellt mit einer erfindungsgemässen Kombimaschine.

Fig. 1 zeigt in schematischer Darstellung die Herstellung von ringförmigen Teilen gemäss Stand der Technik. Dünnes Blech wird ab einem Decoiler 1 in Form eines Coils 7 der Schneidemaschine 2 zugeführt, wo das Blech 10 auf die benötigte Ausgangsdimension zugeschnitten wird. Anschliessend wird das Blech 10 in einer Rundmaschine 3 in einem oder mehreren Schritten mit einem mechanischen und / oder wärmetechnischen Rundungsprozess beaufschlagt, so dass ein ringförmiges offenes Werkstück 34 mit zwei Längskanten 29a, 29b entsteht, die anschliessend in einer Schweissmaschine 4 mittels einer Schweissnaht 36 zusammengeschweisst werden, wodurch ein ringförmiges Teil 35 entsteht, das optional in einem zusätzlichen Verarbeitungsschritt mittels einer Expansionsmaschine 5 weiterbearbeitet wird.

Fig. 2 zeigt, wiederum in schematischer Darstellung, die erfinderische Herstellung von ringförmigen Teilen. Als Ausgangsmaterial wird dünnes Blech mit einer Dicke im Bereich von 0.4 mm bis 1 mm ab einem Decoiler 1 in Form eines Coils 7 kontinuierlich der Kombimaschine 9 zugeführt, wobei das Werkstück in ein und derselben Kombimaschine 9 über einen Rollenmechanismus zugeführt, geklemmt, gefördert, auf die benötigte Ausgangsdimension zugeschnitten, auf einer rotierenden Rundungsmaschine zu einem ringförmigen oder zylindrischen Teil geformt, geschweisst und so mit einer Längsnaht 36 versehen wird.

Anschliessend wird das ringförmige Teil 35 über einen Mechanismus automatisch oder manuell aus der Kombimaschine 9 entnommen. Optional kann bei diesem Verfahren in einem zusätzlichen Arbeitsschritt eine Weiterverarbeitung in einer Expansionsmaschine 5 erfolgen.

Anstelle der Zuführung des Ausgangsmaterials ab einem Coil 7 ist alternativ in einer nicht erfindungsgemässen Ausführung auch die Zuführung von vorgeschnittenen Platten 8 erwähnt.
Fig. 3 zeigt einen Querschnitt der erfindungsgemässen Kombimaschine 9 zur Herstellung von ringförmigen Teilen 35, wobei das Werkstück 16 in Förderrichtung F der Kombimaschine 9 automatisch zugeführt und über die Führungsrollen 19a und die Rollenführungen 18a, 18b und über die Vorschubrollen 19b zwischen der Klemmvorrichtung 22 hindurch bis über die Vorschubrolle 15 hinaus gefördert wird. Das Coil-Anfangsstück 27 weist in der Regel eine für eine optimale Schweissung ungeeignete, nicht-gerade Kante 30 auf und wird deshalb mittels der Klemmvorrichtung 22 fixiert und mittels dem im Träger 17 integrierten Schneidkopf 24 abgeschnitten und in einer Abfallmulde 11a, 11b deponiert, oder über Klappe 20 aus der Maschine gefördert, wobei durch das Schneiden am ersten guten Stück 31 eine gerade Schweisskante 29a entsteht. In einem nächsten Prozessschritt wird das Werkstück 16 nach öffnen der Klemmvorrichtung 22 weiter gefördert an das Rundwerkzeug 21 bis zur Haltevorrichtung 14 am Ende des drehbaren Magnetbalkens 13, wobei das vordere Ende des Werkstückes 16 durch pneumatische und /oder magnetische Kraftwirkung mittels der Haltevorrichtung 14 festgehalten wird und mittels des in Drehrichtung R drehenden Rundwerkzeuges 21 weiter gefördert wird.

Fig. 4 zeigt in einem weiteren Querschnitt eine erfindungsgemässe Kombimaschine 9, wobei das Werkstück 16 im Vergleich mit der in Fig. 3 dargestellten Position um eine halbe Drehung in Drehrichtung R weiter gefördert wurde und einen näherungsweise halbkreisförmigen Querschnitt aufweist. Durch kontinuierliche Förderung des Werkstücks 16 in Förderrichtung F erfolgt eine weitere halbe Drehung in Drehrichtung R, sodass das Werkstück 16 den gewünschten Umfang aufweist und nun durch Ausüben einer Kraft mittels der Klemmvorrichtung 22 so fixiert werden kann, dass mittels Schneidkopf 24 das gerundete, leicht ellipsenförmige Werkstück 34 vom Coil 7 abgetrennt werden kann unter Bildung von zwei geraden Schweisskanten 29a, 29b und unter Bildung eines Spaltes B. Nachdem mittels einer weiteren kleinen Drehung in Drehrichtung R der Spalt B zwischen den beiden Schweisskanten 29a, 29b bis auf einen geringen Restspalt geschlossen wird, wobei das Werkstück 34 mit leicht ellipsenförmigem Querschnitt zu einem ringförmigen Werkstück 35 mit kreisrundem Querschnitt verformt und anschliessend mittels der Klemmvorrichtung 22 fixiert wird, worauf die Kraftwirkung an Haltevorrichtung 14 reduziert respektive aufgehoben werden kann. Im anschliessenden Schweissprozess werden die beiden geraden Schweisskanten 29a, 29b mittels einer Längsnaht-Schweissung fest zusammengefügt, und das ringförmige Werkstück 35 kann anschliessend durch einen nicht-gezeigten Entnahme-Mechanismus aus der Kombimaschine 9 entfernt werden.

Fig. 5 zeigt den Träger 17 der erfindungsgemässen Kombimaschine mit einer integrierten Schneide- und Schweissvorrichtung im Längsschnitt, wobei die Quelle 23, vorzugsweise eine Laserquelle, umschaltbar ausgestaltet ist, sodass sie entweder mit dem in Querrichtung Q verschiebbaren Schneidkopf 24 oder mit dem ebenfalls in Querrichtung Q verschiebbaren Schweisskopf 25 mechanisch und elektrisch verbunden ist, und zudem mit einer Zuführung 26 für Zusatzmaterial ausgestaltet ist mit dem Zweck, den beim Zusammenfügen von zwei Kanten entstehenden Restspalt beim Schweissen bei Bedarf mit Zusatzmaterial zu füllen und so den Restspalt zu schliessen, womit eine optimale Schweissnaht hergestellt werden kann. Das Werkstück 16 wird zwischen dem oberen und dem unteren Teil der Klemmvorrichtung 22 geführt, wobei die Mismatchrollen 12 dazu dienen, einen allfälligen senkrecht entstehenden Mismatch der beiden zusammenzuschweissenden Kanten des Werkstücks 16 auszugleichen und damit eine zusätzliche Erhöhung der Schweissqualität zu ermöglichen.

Fig. 6 zeigt in schematischer Darstellung einen Coil 7 von dem in einem ersten Verarbeitungsschritt das Coil-Anfangsstück 27, das mit einer nicht-geraden Kante 30 behaftet ist, abgeschnitten wurde und von dem in einem zweiten Verarbeitungsschritt ein erstes gutes Stück 31 mit den geraden Schweisskanten 29a, 29b abgeschnitten wurde. Im weiteren ist das Coil-Endstück 28 mit der nicht-geraden Kante 30, das letzte gute Stück 32 des Coils 7 und das vorletzte gute Stück 33 dargestellt, jeweils mit den beiden geraden Schweisskanten 29a, 29b.

Fig. 7 zeigt ein durch das innovative Verfahren in der Kombimaschine 9 hergestelltes leicht ellipsenförmiges Werkstück 34 nach dem Schneiden und Runden aber vor dem Schweissen, sowie ein ringförmiges Teil 35 nach dem Schneiden, Runden und Schweissen, beaufschlagt mit der längsgeschweissten Schweissnaht 36.

## Patentansprüche

1. Verfahren zum Verarbeiten von ab einem Coil (7) kontinuierlich zugeführtem dünnem Stahlband mit einer Dicke im Bereich von vorzugsweise 0.4 mm bis 1 mm zu Werkstücken, insbesondere zum Rundbiegen von im Wesentlichen flachem, blechförmigem Ausgangsmaterial zu im Wesentlichen rohrförmigen oder ringförmigen Gegenständen wie Trommeln oder sonstigen vorzugsweise zylinderförmigen Gegenständen oder dergleichen, wobei der Verarbeitungsprozess von mindestens einem Operator ab einer mindestens einen Bedienstation beeinflusst und überwacht wird und das Werkstück (16) ab einem Coil (7) mittels einer elektronischen Steuerungseinheit kontinuierlich gefördert, zuerst einem Richtwerkzeug zugeführt und anschliessend in einer Kombimaschine (9) in mindestens drei weiteren Prozessschritten weiterverarbeitet wird, wobei das Werkstück in einem ersten Verarbeitungsschritt, nach Erstellen einer geraden Schweisskante (29a) durch Abschneiden des Coil-Anfangsstücks (27), welches in der mindestens einen Abfallmulde (11a, 11b) deponiert wird, dergestalt mit einem Rundungsprozess beaufschlagt wird, indem das Werkstück (16) von einer Haltevorrichtung (14) unter Beaufschlagung einer Kraftwirkung fixiert und mittels einem drehbaren Rundwerkzeug (21) kontinuierlich bis zum Erreichen der vollen Umfangslänge gefördert und in einem zweiten Verarbeitungsschritt mit einem Schneideprozess beaufschlagt wird, wodurch an der Schnittstelle zwei gerade Schweisskanten (29a, 29b)erzeugt werden, und in einem dritten Verarbeitungsschritt mit einem Schweissprozess beaufschlagt wird, wobei eine erste Schweisskante (29a) mit einer zweiten Schweisskante (29b) miteinander so verschweisst werden, dass ein ringförmiges Teil (35) mit einer Schweissnaht (36) produziert wird und das ringförmige Teil (35) mittels eines Entnahme-Mechanismus aus der Kombimaschine (9) ausgeworfen wird oder manuell entnommen wird, **dadurch gekennzeichnet, dass** die drei Schritte für die Bearbeitung des Werkstückes (16), das Schneiden in der Schneidemaschine (2) und das Runden in der Rundmaschine (3) und das Schweissen in der Schweissmaschine (4) mit demselben Equipment in einer Kombimaschine (9) erfolgt.

2. Verfahren nach Anspruch 1, **dadurch gekennzeichnet, dass** das Schneiden und das Schweissen in der Kombimaschine (9) vorzugsweise mittels eines Laser-Verfahrens oder mittels eines Plasma-Verfahrens erfolgen.

3. Verfahren nach Anspruch 1 und 2, **dadurch gekennzeichnet, dass** der Schweisskopf (25) und der Schneidkopf (24) am selben Portal auf einem Träger (17) angeordnet sind, wobei der Schweisskopf (25) und der Schneidkopf (24) je in horizontaler und vertikaler Richtung verschiebbar sind.

4. Verfahren nach Anspruch 3, **dadurch gekennzeichnet, dass** das Schneiden und das Schweissen mittels eines Kombikopfs erfolgen.

5. Verfahren nach den Ansprüchen 1 - 4, **dadurch gekennzeichnet, dass** zumindest bei Anwendung eines Laser-Verfahrens der Schweisskopf (25) und der Schneidkopf (24) ein und dieselbe Quelle (23), vorzugsweise aber nicht ausschliesslich eine Laserquelle benutzen.

6. Verfahren nach den Ansprüchen 1 - 5, **dadurch gekennzeichnet, dass** die Schweisssung mit oder ohne Zufuhr von Zusatzmaterial erfolgt.

7. Verfahren nach einem der Ansprüche 1 - 6, **dadurch gekennzeichnet, dass** das beim erstmaligen Schneiden entstehende Coil-Anfangsstück (27) des Coils (7) in einer ersten Abfallmulde (11a) und das beim letztmaligen Schneiden entstehende Coil-Endstück (28) des Coils (7) in einer zweiten Abfallmulde (11b) deponiert wird.

8. Verfahren nach einem der Ansprüche 1 - 7, **dadurch gekennzeichnet, dass** die Schweisskanten (29a, 29b)beispielsweise aber nicht ausschliesslich sägezahnförmig oder wellenförmig ausgestaltet sind.

9. Anwendung des Verfahrens nach den Ansprüchen 1 bis 8 zur Herstellung von Trommeln für eine Waschmaschine oder eine Geschirrspülmaschine oder dergleichen.

## Claims

1. Method for processing a thin steel strip with a thickness in the range of preferably 0.4 mm to 1 mm, which is continually supplied from a spool (7), to yield tools, particularly for roll bending substantially flat, sheet-shaped initial material to yield substantially tubular or annular objects like drums or other preferably cylindrical objects or the like, wherein the processing method is influenced and monitored by at least an operator from at least one operating station and wherein the workpiece (16) is conveyed continually from a spool (7) by means of an electronic control unit, is first supplied to an aligning tool and subsequently is processed in a combination machine (9) in at least three further process steps, wherein, after creating a straight welding edge (29a) by cutting the initial spool part (27), which is placed in the at least one scrap bin (11a, 11b), the tool is subjected to a rounding process in such a way that the workpiece (16) is fixed by a holding device (14) by applying a force and is conveyed continually by means of a rotatable rounding tool (21) until the entire circumferential length is reached and is subjected during a second processing step to a cutting tool, thereby generating two straight welding edges (29a, 29b) at the cutting position, and during a third processing step is subjected to a welding process, wherein a first welding edge (29a) is welded to a second welding edge (29b) in such a way that an annular part (35) is produced with a welding seam (36) and the annular part (35) is ejected from the combination machine (9) by means of an extraction mechanism or is manually removed, **characterized in that** the three steps for processing the workpiece (16), the cutting in the cutting machine (2) and the rounding in the rounding machine (3) and the welding in the welding machine (4) are carried out with the same equipment in a combination machine (9).

2. Method according to claim 1, **characterized in that** the cutting and the welding are performed in the combination machine (9) preferably by means of a laser method or by means of a plasma method.

3. Method according to claim 1 or 2, **characterized in that** the welding head (25) and the cutting head (24) are arranged at the same gantry on a support (17), wherein the welding head (25) and the cutting head (24) are each shiftable in horizontal and vertical direction.

4. Method according to claim 3, **characterized in that** the welding and the cutting are performed by means of a combined head.

5. Method according to the claims 1 - 4, **characterized in that** at least in case a laser method is used the welding head (25) and the cutting head (24) use one and the same source (23), however preferably not exclusively one laser source.

6. Method according to the claims 1 - 5, **characterized in that** the welding is performed with or without supply of additional material.

7. Method according to the claims 1 - 6, **characterized in that** the initial spool part (27) of the spool (7) generated during the first cut is placed into a first scrap bin (11a) and the end spool part (28) of the spool (7) generated during the last cut is placed into a second scrap bin (11b).

8. Method according to the claims 1 - 7, **characterized in that** the welding edges (29a, 29b) have for example but not exclusively a saw tooth shape or wave shape.

9. Use of the method according to the claims 1 - 8 for manufacturing drums for a washing machine or a dishwasher or the like.

## Revendications

1. Procédé de traitement d'une bande fine d'acier avec une épaisseur comprise préférablement entre 0.4 mm et 1 mm, qui est continument alimentée d'une bobine (7) pour obtenir des outils, particulièrement pour le roulage du matériau essentiellement plat, en forme de tôle métallique, afin d'obtenir des objets essentiellement tubulaires ou annulaires comme des tambours ou des autres objets préférablement cylindriques ou autres, le procédé de traitement étant influencé et surveillé par au moins un opérateur à partir d'au moins une station d'opération et la pièce à traiter (16) étant transportée de manière continue à partir d'une bobine (7) à l'aide d'une unité de commande électronique, étant premièrement alimentée à un outil d'alignement et ensuite étant traitée dans une machine combinée (9) pendant au moins trois autres étapes de traitement, après avoir créé un bord de soudage droit (29a) en coupant la pièce initiale de bobine (27), qui est placée dans l'au moins un récipient de déchets (11a, 11b), l'outil étant soumis à un processus de rondage pendant une première étape, de sorte que la pièce à traiter (16) est fixée par un dispositif de retenue (14) en la soumettant à une force et étant transportée de manière continue à l'aide d'un outil de rondage rotatif (21) jusqu'à l'entière longueur circonférentielle est atteinte et étant soumise pendant une deuxième étape de traitement à un processus de coupure, par cela générant deux bords de soudage droits (29a, 29b) à la position de coupure, et pendant une troisième étape de traitement étant soumise à un processus de soudage, un premier bord de soudage (29a) étant soudé à un deuxième bord de soudage (29b) de sorte qu'une partie annulaire (35) avec un joint de soudage (36) est produite et la partie annulaire (35) étant éjectée de la machine combinée (9) à l'aide d'un mécanisme d'extraction ou étant enlevée manuellement, **caractérisé en ce que** les trois étapes de traitement la pièce à traiter (16), la coupure dans la machine de coupure (2) et le rondage dans la machine de rondage (3) et le soudage dans la machine de soudage (4) sont effectuées avec le même équipement dans une machine combinée (9).

2. Procédé selon la revendication 1, **caractérisé en ce que** la coupure et le soudage sont effectués dans la machine combinée (9) préférablement à l'aide d'un procédé laser ou à l'aide d'un procédé à plasma.

3. Procédé selon la revendication 1 ou 2, **caractérisé en ce que** la tête de soudage (25) et la tête de coupure (24) sont arrangées au même terminal sur un support (17), la tête de soudage (25) et la tête de coupure (24) étant chacune déplaçable dans une direction horizontale et verticale.

4. Procédé selon la revendication 3, **caractérisé en ce que** le soudage et la coupure sont effectuées à l'aide d'une tête combinée.

5. Procédé selon les revendications 1 - 4, **caractérisé en ce qu'**au moins en cas de l'utilisation d'un procédé laser, la tête de soudage (25) et la tête de coupure (24) utilisent une seule source (23), par contre préférablement pas uniquement une source laser.

6. Procédé selon les revendications 1 - 5, **caractérisé en ce que** le soudage est effectué avec ou sans alimentation d'un matériau additionnel.

7. Procédé selon l'une des revendications 1 - 6, **caractérisé en ce que** la partie initiale de bobine (27) de la bobine (7) générée pendant la première coupure est placée dans un premier récipient de déchets (11a) et la partie finale de bobine (28) de la bobine (7) générée pendant la dernière coupure est placée dans un deuxième récipient de déchets (11b).

8. Procédé selon l'une des revendications 1 - 7, **caractérisé en ce que** les bords de soudage (29a, 29b) ont par exemple mais pas uniquement une forme dentée ou d'onde.

9. Utilisation du procédé selon les revendications 1 - 8 pour fabriquer des tambours pour une machine à laver ou un lave-vaisselle ou autres.
